# EUROPÄISCHE PATENTSCHRIFT

(11) **EP 2 496 793 B1**
(45) Veröffentlichungstag und Bekanntmachung des Hinweises auf die Patenterteilung: **09.09.2015**
(21) Anmeldenummer: 10771153.3
(22) Anmeldetag: 29.10.2010
(51) Int. Cl.: F01D 5/08, F01D 5/06

(54) **GESCHWEISSTER ROTOR EINES GASTURBINENTRIEBWERKVERDICHTERS**
WELDED ROTOR OF A GAS TURBINE ENGINE COMPRESSOR
ROTOR SOUDÉ D'UN COMPRESSEUR DE GROUPE MOTOPROPULSEUR DE TURBINES À GAZ

(30) Priorität: 04.11.2009 CH 16992009
(43) Veröffentlichungstag der Anmeldung: 12.09.2012
(73) Patentinhaber: ALSTOM Technology Ltd, 5400 Baden (CH)
(72) Erfinder: PAULI, Ernst, CH-8057 Zürich (CH); KRAMER, Thomas, CH-5408 Ennetbaden (CH); KIEWEL, Holger, CH-5200 Brugg (CH)
(74) Vertreter: Alstom Technology Ltd
(86) Internationale Anmeldenummer: PCT/EP2010/066501
(87) Internationale Veröffentlichungsnummer: WO 2011/054758

(56) Entgegenhaltungen:
- EP-A- 0 844 367
- EP-A- 1 936 115
- DE-A1- 4 324 034
- DE-A1- 10 112 062
- DE-C- 879 343
- US-A- 2 462 600
- US-A- 2 657 008
- US-A1- 2004 189 108

## Beschreibung

### Technisches Gebiet

Die vorliegende Erfindung betrifft geschweisste Rotoren für GasturbinenVerdichter, sowie ein Verfahren zu deren Herstellung.

### Stand der Technik

Rotoren für Gasturbinen bestehen in der Regel aus mehreren Scheiben, die entweder mithilfe von Schraubverbindungen zusammengefügt oder zusammengeschweisst werden. Um Überhitzungen während des Betriebs und dadurch verursachte Verringerung der Betriebslebensdauer der Rotoren zu vermeiden, werden die Rotoren aktiv gekühlt. Dabei wird zwischen Kühlmethoden für mit Schrauben verbundenen Rotoren und geschweisste Rotoren unterschieden. Die Kühlmethoden für verschraubte Rotoren sind bei geschweissten Rotoren nur bedingt anwendbar, weil die Rotorscheiben bei geschweissten Rotoren im Vergleich zu geschraubten Rotoren massiver sind und eine Innenkühlung durch Bohrungen schwieriger zu realisieren wäre.

Für geschweisste Rotoren sind verschiedene Kühlvorrichtungen mit Kühlkanälen und -räumen in- und ausserhalb des Rotors bekannt.

Beispielsweise offenbart EP984138 einen Rotor für eine Gasturbine, insbesondere Verdichter, dessen Oberfläche durch Kühlströme beaufschlagt wird. Die Kühlströme werden über Luftkanäle durch die Leitschaufeln und durch Öffnungen in deren Schaufelspitzen direkt zur Rotoroberfläche geführt. EP844367 offenbart einen geschweissten Rotor für eine Strömungsmaschine mit mehreren Rotorscheiben, die zwischen Schweissnähten jeweils einen ringförmigen Hohlraum aufweisen zwecks Durchströmung eines Kühldampfs. Das Kühlmedium wird durch den Rotor selbst radial auswärts zu den Schaufelfüssen geführt.

EP1705339 offenbart einen Rotor für eine Gasturbine mit radial verlaufen Kühlluftkanälen, wobei diese einen elliptischen Querschnitt aufweisen.

Bei Rotoren für Gasturbinen sind insbesondere die, in Strömungsrichtung der zu verdichtenden Luft, letzten Rotorscheiben im Kompressor aufgrund der Verdichtung der Luft hohen Betriebstemperaturen ausgesetzt. Die Temperatur steigt dabei die Temperatur über die Länge des Kompressors stetig an, wobei die Wärme radial in den Rotor eindringt. In den genannten letzten Rotorscheiben ist eine aktive Kühlung notwendig, um die Materialtemperatur unter einem gewissen Niveau zu halten und eine entsprechend zu erwartende Betriebslebensdauer des Rotors zu erreichen.

Eine bekannte Technik zur Kühlung der letzten Rotorscheibe eines Verdichters ist in Figur 1 dargestellt.

Ein Rotor 1 für eine Gasturbine mit Rotorachse 2 weist mehrere Rotorscheiben 3, 4 und 5 auf, die durch Schweissnähte 6 zwischen inneren Hohlräumen H und H', die durch das axiale Zusammenfügen der Scheiben gebildet werden, und der Rotoroberfläche miteinander verbunden sind. Die letzte Rotorscheibe 3 weist zudem an ihrer Oberfläche eine Ausnehmung 7 auf. Dieser Ausnehmung wird Kühlluft von ausserhalb des Rotors zugeführt. Wärme aus dem Mittenbereich der letzten Scheibe 3 des Kompressorrotors wird in Richtung des Pfeils 8 und schliesslich über die gekühlte Ausnehmung entzogen. Der Wärmeabfluss 8 wird dabei dadurch begünstigt, wenn die Rotorscheibe in axialer Richtung massiv ausgestaltet ist. Einer massiven Ausgestaltung in axialer Richtung sind jedoch aufgrund der Fertigungstechnik solcher Rotoren sowie der Notwendigkeit, diese im Schmiedeprozess prüfen zu können, Grenzen gesetzt.

EP19316115 offenbart einen aus geschweissten Scheiben bestehenden Rotor für eine Dampfturbine. Die Rotorscheiben weisen jeweils Ausnehmungen auf, die sich von deren Mitte an der Rotorachse radial auswärts erstrecken, sodass nach dem Zusammenschweissen der Scheiben sich ein Hohlraum an der und um die Rotorachse bildet. Der Rotor wird an der Rotoroberfläche durch einen zugeführten Dampfstrom gekühlt.

Aus der DE101 12 062 ist ein Dampfturbinenrotor bekannt, der aus Rotorscheiben aufgebaut wird, die äussere kreisringförmige Verbindungsflächen aufweisen und bei der jeweils zwei Rotorscheiben über die gesamte Höhe der kreisringförmigen Verbindungsflächen mit einer Schweissnaht verbunden werden.

### Darstellung der Erfindung

Der vorliegenden Erfindung ist die Aufgabe gestellt, einen aus einer Mehrzahl von Rotorscheiben geschweissten Rotor für einen Gasturbinenverdichter vorzuschlagen, bei dem die Materialtemperatur der Kompressorrotorscheiben während des Betriebs auf oder unter einem vorbestimmten Niveau gehalten werden kann, sodass eine vorbestimmte Betriebslebensdauer erwartet werden kann. Zugleich soll der Rotor, im Vergleich zu Rotoren des Standes der Technik, im Hinblick auf dessen Fertigung und Möglichkeiten zu dessen Prüfung im Schmiedeprozess verbessert sein. Zudem ist es Aufgabe der Erfindung ein Verfahren zu Herstellung eines solchen Rotors vorzuschlagen.

Es wird ein kühlbarer, geschweisster Gasturbinenverdichter-Rotor mit einer Mehrzahl axial nebeneinander angeordneten und zusammengeschweissten Rotorscheiben aufgezeigt, wobei jede Rotorscheibe sich über mindestens drei Schaufelstufen erstreckt. Erfindungsgemäss weist der Rotor zusätzlich zu den zusammengeschweissten Rotorscheiben zwei oder mehr Rotorscheiben auf, die in einem Zentrumsbereich um die und an der Rotationsachse der Rotorscheiben stumpf aneinander gefügt sind, wobei der Zentrumsbereich die Rotorachse umfasst und sich von der Achse radial auswärts erstreckt. Zudem sind die zwei in Strömungsrichtung letzten Rotorscheiben in einem radial äusseren Bereich zusammengeschweisst, wobei dieser radial äussere Bereich radial ausserhalb des Zentrumsbereichs ist, die Rotoroberfläche umfasst und sich von der Oberfläche radial einwärts erstreckt. Zwischen dem Zentrumsbereich mit der stumpfen Aneinanderfügung und dem geschweissten, radial äusseren Bereich erstreckt sich ein Ringraum. Die in Strömungsrichtung letzte und stumpf an die zweitletzte Rotorscheiben gestossene Rotorscheibe weist zur Abführung von Wärme aus dem Zentrumsbereich der Rotorscheibe an die Oberfläche an ihrer radial äusseren Oberfläche eine Ausnehmung auf, die sich über den Umfang der Rotorscheibe erstreckt und durch ein von aussen zugeführtes Kühlmedium kühlbar ist.

Zweckmässigerweise ist die Ausnehmung an der letzten, den höchsten Temperaturen ausgesetzten Rotorscheibe angebracht. Die kühlbare Ausnehmung zusammen mit der stumpfen Aneinanderfügung der Rotorscheiben im Zentrumsbereich gewährleistet insbesondere einen erhöhten Wärmeabfluss aus dem Mittenbereich des Rotors zur Rotoroberfläche hin.

Die Erfindung ist insbesondere bei der letzten Rotorscheibe eines Verdichters oder bei den Rotorscheiben, die höheren Temperaturen ausgesetzt sind, vorteilhaft.

Der Rotor weist im Bereich der höchsten Temperaturen zwei oder mehr Rotorscheiben auf, die im Vergleich zu den Rotorscheiben des Standes der Technik kleiner, d.h. weniger dick ausgebildet sind. Dennoch erstrecken sie sich über mindestens drei Schaufelstufen. Aufgrund ihrer kleineren Grösse sind diese einfacher herzustellen. Insbesondere ist ihre Schmiedbarkeit verbessert und der erreichbare Umformgrad erhöht.

Zudem sind die einzelnen Rotorscheiben im Schmiedeprozess einfacher zu prüfen, da durch die kleinere Dicke der Scheiben der Schallweg bei der Prüfung verkürzt ist und dadurch Messresultate mit höherer Auflösung erreicht werden können.

Die stumpfe stossend Aneinanderfügung über den radial inneren Zentrumsbereich der zwei, in Strömungsrichtung letzten Rotorscheiben bewirken einen Wärmefluss aus dem Zentrumsbereich des Rotors an die radial äussere Oberfläche des Rotors, wo sie über die Ausnehmung abgeführt werden kann. Dadurch wird das insbesondere bei Gasturbineverdichtern auftretende Problem der übermässigen Erwärmung des Rotors an der in Strömungsrichtung letzten Stelle des Rotors gelöst. Die Materialtemperatur des Rotors während des Betriebs kann dadurch unter einem vorbestimmten Niveau gehalten werden und somit die Betriebslebensdauer des Rotors erhöht werden. Die Ausführung des erfindungsgemässen kühlbaren Rotors ist an der letzten und den höchsten Temperaturen ausgesetzten Stelle des Rotors am wirksamsten.

Die erfindungsgemässen Rotorscheiben können auch an jeder zweckmässigen Stelle des Rotors angeordnet werden, an der eine Kühlung aufgrund der Temperaturverhältnisse gleichsam notwendig oder wirksam ist.

In einer weiteren Ausführung der Erfindung weist der Rotor zusätzlich zwischen den stumpf aneinander gestossenen Rotorscheiben im Zentrumsbereich der Scheiben eine Schicht mit einem wärmeleitendem Material auf. Beispielsweise ist diese Schicht an der Oberfläche einer der beiden Rotorscheiben angebracht. Für das wärmeleitende Material ist zum Beispiel ein Metall mit höherer Wärmeleitfähigkeit als die des Rotorstahls geeignet.

Durch den Einsatz eines wärmeleitenden Bestandteils wird der Wärmefluss aus der Mitte der Rotorscheibe, also aus dem Bereich um die Rotationsachse und von der ersten zur zweiten aneinander gestossenen Rotorscheiben zur äusseren Oberfläche des Rotors weiter begünstigt und die zu erwartende Lebensdauer des Rotors weiter erhöht.

Sämtliche der aufgezeigten Ausführungen des erfindungsgemässen Rotors sind nicht nur auf zwei Rotorscheiben beschränkt, sondern lassen sich in geeigneter Weise auf mehrere Rotorscheiben des Rotors anwenden.

In einem Verfahren zur Herstellung eines kühlbaren Gasturbinen-Verdichter-Rotors wird eine Mehrzahl von Rotorscheiben zusammengeschweisst. Erfindungsgemäss werden mindestens zwei Rotorscheiben bereit gestellt, die je eine ringförmige, sich um die Rotationsachse der Scheiben erstreckende Ausnehmung aufweisen, sodass ein Ringraum zwischen den Rotorscheiben entsteht, wenn die Rotorscheiben axial nebeneinander angeordnet werden. Die Rotorscheiben werden an der in Strömungsrichtung letzten und zweitletzten Stelle des Rotors angeordnet und in einem radial äusseren Bereich, der sich von dem Ringraum radial auswärts bis zur äusseren Oberfläche der Scheiben erstreckt, zusammengeschweisst und in einem radialen Zentrumsbereich, der sich von der Rotorscheibenmitte oder der Rotationsachse der Scheiben radial auswärts bis zum Ringraum erstreckt, stumpf aneinander gefügt. Zudem wird an der in Strömungsrichtung letzten Stelle angeordneten Rotorscheibe eine kühlbare Ausnehmung angebracht, die sich über den Umfang der Rotorscheibe erstreckt.

Hierfür werden in einer Ausführung des Verfahrens die zwei Rotorscheiben im radial äusseren Bereich zusammengeschweisst und sodann durch Schweissschrumpf zusammengezogen.

Durch den Schweissschrumpf entsteht eine Druckeigenspannung, welche eine erhöhte Betriebslebensdauer des Rotors ermöglicht.

In einer Ausführung werden die stumpf aneinander gestossenen Rotorscheiben an der Stelle der höchsten zu erwartenden Materialtemperaturen des Rotors angeordnet.

In einer weiteren Ausführung des Verfahrens wird im Zentrumsbereich zumindest einer der zwei in Strömungsrichtung letzten Rotorscheiben eine Schicht eines wärmeleitenden Materials aufgetragen. Danach werden die beiden Rotorscheiben in deren radial äusseren Bereich zusammengeschweisst. Im Zentrumsbereich um die Rotationsachse der Scheiben werden sie wiederum stumpf aneinander gefügt.

### Kurze Beschreibung der Zeichnungen

Es zeigen
Figur 1 im Querschnitt einen geschweissten Gasturbinenverdichter-Rotor des Standes der Technik.
Figur 2 im Querschnitt eine erste Ausführung eines Teils eines geschweissten Gasturbinenverdichter-Rotors, insbesondere der Rotorscheiben gemäss der Erfindung.
Figur 3 im Querschnitt eine zweite Ausführung eines Teils eines geschweissten Gasturbinenverdichter-Rotors gemäss der Erfindung.
Figur 4 im Querschnitt eine dritte Ausführung eines Teils eines geschweissten Gasturbinenverdichter-Rotors, insbesondere der Rotorscheiben gemäss der Erfindung.

Gleiche Bezugszeichen in den verschiedenen Figuren bedeuten jeweils gleiche Bestandteile.

### Ausführung der Erfindung

Figur 2 zeigt im Längsquerschnitt einen Gasturbinenverdichter-Rotor 1 mit Rotorachse 2. Der Rotor 1 umfasst eine Mehrzahl von Rotorscheiben, wovon in der Figur lediglich Rotorscheiben 3, 4 und 5 dargestellt sind. Die Rotorscheiben sind jeweils so ausgeführt, dass sie mindestens drei Schaufelstufen des Verdichters aufnehmen können. Sie unterscheiden sich dadurch von Rotorscheiben eines sogenannt "laminar" ausgeführten Rotors, die sich über nur eine Schaufelstufe erstrecken. Rotorscheiben 4 und 5 weisen je in ihrer Mitte eine Ausnehmung auf, die nach Zusammenfügen der Scheiben einen Hohlraum H bilden. Die Rotorscheiben 4 und 5 sind durch Schweissnaht 6 zwischen dem Hohlraum H und der radial äusseren Oberfläche der Scheiben 4 und 5 miteinander verbunden. Die Rotorscheibe 3 des Rotors des Standes der Technik ist erfindungsgemäss durch zwei einzelne, im Vergleich weniger massiv ausgebildete Rotorscheiben 3a und 3b realisiert. In dem gezeigten Beispiel sind die Rotorscheiben 3a und 3b die in Strömungsrichtung an letzter und zweitletzter Stelle angeordnete Rotorscheiben eines Verdichters. Diese weisen in ihrem Zentrumsbereich an ihren einander axial zugewandten Seiten je eine Ausnehmung auf, die bei ihrer Zusammenfügung einen Ringraum H" bilden. Die Rotorscheibe 3b ist mit der benachbarten Rotorscheibe 4 mittels einer Schweissnaht 6' auf gleiche Weise wie die Rotorscheiben 4 und 5 zusammengefügt. Sie weist stromaufseitig ebenfalls eine Ausnehmung auf, die bei Zusammenfügung mit Scheibe 4 den Hohlraum H' bildet, der dem Hohlraum H ähnlich ist.

Die Rotorscheiben 3a und 3b sind in einem radial äusseren Bereich 9' durch die Schweissnaht 10 miteinander verbunden, die sich vom Ringraum H" bis zur Oberfläche des Rotors erstreckt. In einem Zentrumsbereich 9 um die Rotationsachse 2 der Rotorscheiben 3a und 3b sind die einander zugewandten Oberflächen der Scheiben stumpf aneinander gestossen.

Der Zentrumsbereich 9 des Rotors ist beispielsweise der Bereich, der die Rotationsachse umfasst und sich um die Rotationsachse der Scheiben und über den radial inneren Bereich erstreckt und der von der ringförmigen Ausnehmung an den einander zugewandten Seiten der Rotorscheiben 3a und 3b umgeben ist. Aus diesem Zentrumsbereich ist auch die Wärme abzuführen ist, um eine Überhitzung des Rotors zu vermeiden. Nach Zusammenfügen der Rotorscheiben 3a und 3b bilden die ringförmigen Ausnehmungen der Scheiben den Ringraum H". Der radial äussere Bereich 9' erstreckt sich beispielsweise zwischen den inneren Ausnehmungen der Scheiben oder dem Ringraum H" und der Rotoroberfläche. Die stumpfe Aneinanderfügung gewährleistet einen Wärmefluss 8 aus dem Zentrumsbereich 9 der Rotorscheibe 3b über die Rotorscheibe 3a und radial nach aussen zur Rotoroberfläche, wo die Wärme abgeführt werden kann.

Figur 3 zeigt den gleichen Rotor wie in Figur 2, jedoch mit dem zusätzlichen Merkmal an der Rotorscheibe 3a, die in Strömungsrichtung am Rotor an letzter Stelle angeordnet ist. Sie weist an ihrer Oberfläche eine Ausnehmung 7 oder Ringnut auf, die sich über den Umfang der Rotorscheibe erstreckt und von aussen durch ein geeignetes Kühlmedium gekühlt werden kann, wie zum Beispiel Kühlluft oder Kühldampf. Die Wärme, die aus dem Zentrumsbereich 9 der Rotorscheiben 3a und 3b an die Oberfläche geleitet wird, wird mit erhöhter Wirksamkeit über die Ausnehmung 7 abgeführt.

In einer besonders wirksamen Ausführung der Erfindung ist die Ausnehmung 7 der Rotorscheibe 3a mit einer elliptischen Querschnittskontur ausgeführt.

Figur 4 zeigt eine erweiterte Ausführung des erfindungsgemässen Rotors 1 bestehend wiederum aus Rotorscheiben 3a, 3b, 4, 5. Die Rotorscheiben 3a und 3b weisen wiederum an ihren einander axial zugewandten Seiten je eine ringförmige Ausnehmung auf, die bei der Zusammenfügung einen Ringraum H" bilden. Ein Zentrumsbereich 9 an den einander zugewandten Oberflächen der Rotorscheiben 3a, 3b erstreckt sich über den Bereich, der vom Ringraum H" umgeben wird. Die erweiterte Ausführung unterscheidet sich von dem Rotor von Figur 2 und 3 in der Realisierung des Wärmeübergangs im Zentrumsbereich 9 der Rotorscheiben 3a und 3b. Die Rotorscheibe 3a oder 3b weist in ihrem Zentrumsbereich 9 eine Schicht 11 eines wärmeleitenden Materials auf. Diese Schicht 11 und die Oberfläche des Zentrumsbereichs 9 der Rotorscheibe 3b sind wiederum stumpf aneinander gefügt.

Die Schicht 11 besteht beispielsweise aus einem geeigneten Metall mit einer Wärmeleitfähigkeit grösser als die des Rotormaterials.

### Bezugszeichenliste

- 1: Rotor
- 2: Rotorachse
- 4,5: Rotorscheiben, geschweisst
- 3: letzte Rotorscheibe
- 3a, 3b: Rotorscheiben, stumpf aneinander gefügt und geschweisst
- 6, 6': Schweissnaht
- 7: Ausnehmung
- 8: Wärmefluss
- 9: Zentrumsbereich
- 9': radial äusserer Bereich
- 10: Schweissnaht
- 11: wärmeleitende Schicht
- H, H': Hohlraum
- H": Ringraum

## Patentansprüche

1. Kühlbarer Gasturbinenverdichter-Rotor (1) mit einer Mehrzahl von zusammengeschweissten Rotorscheiben (3a, 3b, 4, 5), wobei jede Rotorscheibe (3a, 3b, 4, 5) sich über mindestens drei Schaufelstufen erstreckt, wovon mindestens zwei Rotorscheiben (3a, 3b) axial nebeneinander und in Strömungsrichtung an der letzten und zweitletzten Stelle des Rotors (1) angeordnet sind,
**dadurch gekennzeichnet, dass**
die in Strömungsrichtung letzte Rotorscheibe (3a) und die in Strömungsrichtung zweitletzte Rotorscheibe (3b) an der einander zugewandten Seite je eine ringförmige, sich um die Rotationsachse der Scheiben erstreckende Ausnehmung aufweisen, wobei die einander axial zugewandten Ausnehmungen einen Ringraum (H") zwischen der letzten Rotorscheibe (3a) und der zweitletzten Rotorscheibe (3b) bilden, und die in Strömungsrichtung letzte Rotorscheibe (3a) und die in Strömungsrichtung zweitletzte Rotorscheibe (3b) einen Zentrumsbereich (9) aufweisen, der die Rotationsachse (2) des Rotors (1) umfasst und sich von der Rotationsachse (2) radial auswärts bis zum Ringraum (H") erstreckt, und die letzte und zweitletzte Rotorscheiben (3a, 3b) einen je radial äusseren Bereich (9') aufweisen, der die radial äussere Oberfläche des Rotors umfasst und sich radial einwärts bis zum Ringraum (H") erstreckt, und
zur Abführung von Wärme aus dem Zentrumsbereich (9) der zwei, in Strömungsrichtung letzten Rotorscheiben (3a, 3b) die zwei, in Strömungsrichtung letzten Rotorscheiben (3a, 3b) in ihrem Zentrumsbereich (9) stumpf aneinander gestossen sind und in ihrem radial äusseren Bereich (9') der Rotorscheiben (3a, 3b), zusammengeschweisst sind und
zwischen dem Zentrumsbereich (9) und dem radial äusseren Bereich (9') der zwei, in Strömungsrichtung letzten Rotorscheiben (3a, 3b) sich ein Ringraum (H") erstreckt.

2. Rotor (1) nach Anspruch 1
**dadurch gekennzeichnet, dass**
zwischen den in Strömunngsrichtung letzten und zweitletzten stumpf aneinander gestossenen Rotorscheiben (3a, 3b) in deren Zentrumsbereich (9) eine Schicht (11) mit einem wärmeleitenden Material angeordnet ist.

3. Rotor (1) nach Anspruch 2
**dadurch gekennzeichnet, dass**
die Schicht (11) auf die Oberfläche einer der in Strömunngsrichtung letzten und zweitletzten stumpf aneinander gestossenen Rotorscheiben (3a, 3b) aufgetragen ist.

4. Rotor (1) nach Anspruch 2 oder 3
**dadurch gekennzeichnet, dass**
die Ausnehmung (7) eine elliptische Querschnittskontur aufweist.

5. Rotor (1) nach einem der vorangehenden Ansprüche 1 bis 4
**dadurch gekennzeichnet, dass**
die in Strömunngsrichtung letzten und zweitletzten stumpf aneinander gestossenen Rotorscheiben (3a, 3b) an einer Stelle am Rotor mit einer der höchsten Materialtemperatur im gesamten Rotor angeordnet sind.

6. Rotor (1) nach einem der Ansprüche 1 bis 5 **dadurch gekennzeichnet, dass** die in Strömungsrichtung letzte der zwei stumpf aneinander gestossenen Rotorscheiben (3a, 3b) an ihrer äusseren Oberfläche eine Ausnehmung (7) aufweist, die durch ein von aussen zugeführtes Kühlmedium kühlbar ist und die sich über den Umfang der Rotorscheibe erstreckt.

7. Verfahren zur Herstellung eines Gasturbinenverdichter-Rotors (1), wobei eine Mehrzahl von Rotorscheiben (3a, 3b, 4, 5) zusammengeschweisst werden, die sich je über mindestens drei Schaufelstufen des Verdichters erstrecken
**dadurch gekennzeichnet, dass**
mindestens zwei Rotorscheiben (3a, 3b) für die in Strömungsrichtung letzte und zweitletze Stelle am Rotor bereit gestellt werden, die beiden für die in Strömunngsrichtung an letzter und zweitletzter Stelle des Rotors bestimmten Rotorscheiben (3a, 3b) an ihren axial zugewandten Seiten je eine ringförmige, sich um die Rotationsachse der Scheiben erstreckende Ausnehmung aufweisen und die Rotorscheiben axial nebeneinander angeordnet werden, sodass ein Ringraum zwischen den Rotorscheiben entsteht, und
die in Strömungsrichtung letzte und zweitletze Rotorscheiben (3a, 3b) an der in Strömungsrichtung letzten und zweitletzten Stelle des Rotors (1) angeordnet werden und
in einem radial äusseren Bereich (9'), der sich von dem Ringraum (H") radial auswärts bis zur äusseren Oberfläche der Scheiben (3a, 3b) erstreckt, zusammengeschweisst werden und
in einem radialen Zentrumsbereich (9), der sich von der Rotorscheibenmitte oder der Rotationsachse (2) der in Strömungsrichtung letzten und zweitletzen Scheiben (3a, 3b) radial auswärts bis zum Ringraum (H") erstreckt, stumpf aneinandergestossen zusammengefügt werden.

8. Verfahren nach Anspruch 6
**dadurch gekennzeichnet, dass**
die stumpf aneinander gestossenen in Strömungsrichtung letzten und zweitletzen Rotorscheiben (3a, 3b) durch Schweissschrumpf zusammengezogen werden.

9. Verfahren nach Anspruch 6 oder 7
**dadurch gekennzeichnet, dass**
vor dem stumpf aneinander Stossen und Schweissen der in Strömungsrichtung letzten und zweitletzen Rotorscheiben (3a, 3b) im Zentrumsbereich (9) um die Rotationsachse der Rotorscheiben (3a, 3b) zwischen den in Strömungsrichtung letzten und zweitletzen Rotorscheiben (3a, 3b) eine Schicht (11) mit einem wärmeleitenden Material angeordnet wird.

## Claims

1. Coolable gas turbine compressor rotor (1) with a multiplicity of welded-together rotor disks (3a, 3b, 4, 5), wherein each rotor disk (3a, 3b, 4, 5) extends over at least three blade stages and of which at least two rotor disks (3a, 3b) are arranged axially next to each other and at the last and second from last point of the rotor (1) in the flow direction,
**characterized in that**
the last rotor disk (3a) in the flow direction and the second from last rotor disk (3b) in the flow direction have, on the facing side, an annular recess in each case which extends around the rotational axis of the disks, wherein the axially facing recesses form an annulus (H") between the last rotor disk (3a) and the second from last rotor disk (3b), and the last rotor disk (3a) in the flow direction and the second from last rotor disk (3b) in the flow direction have a central region (9) which encompasses the rotational axis (2) of the rotor (1) and extends from the rotational axis (2) radially outward to the annulus (H"), and the last and second from last rotor disks (3a, 3b) have an in each case radially outer region (9') which encompasses the radially outer surface of the rotor and extends radially inward to the annulus (H"), and
for discharging heat from the central region (9) of the last two rotor disks (3a, 3b) in the flow direction, the last two rotor disks (3a, 3b) in the flow direction are abutment-joined together in their central region (9) and are welded together in their radially outer region (9') of the rotor disks (3a, 3b) and
an annulus (H") extends between the central region (9) and the radially outer region (9') of the last two rotor disks (3a, 3b) in the flow direction.

2. Rotor (1) according to Claim 1,
**characterized in that**
a coating (11) with a heat-conducting material is arranged between the abutment-joined last and second from last rotor disks (3a, 3b) in the flow direction in their central region (9).

3. Rotor (1) according to Claim 2,
**characterized in that**
the coating (11) is applied to the surface of one of the abutment-joined last and second from last rotor disks (3a, 3b) in the flow direction.

4. Rotor (1) according to Claim 2 or 3,
**characterized in that**
the recess (7) has an elliptical cross-sectional contour.

5. Rotor (1) according to one of the preceding Claims 1 to 4,
**characterized in that**
the abutment-joined last and second from last rotor disks (3a, 3b) in the flow direction are arranged at a point on the rotor with one of the highest material temperatures in the entire rotor.

6. Rotor (1) according to one of Claims 1 to 5,
**characterized in that**
that one of the two abutment-joined rotor disks (3a, 3b) which is last in the flow direction has, on its outer surface, a recess (7) which is coolable by means of a coolant supplied from outside and which extends over the circumference of the rotor disk.

7. Method for producing a gas turbine compressor rotor (1), wherein a multiplicity of rotor disks (3a, 3b, 4, 5) are welded together and extend in each case over at least three blade stages of the compressor,
**characterized in that**
provision is made for at least two rotor disks (3a, 3b) for the last and second from last point on the rotor in the flow direction, the two rotor disks (3a, 3b), which are intended for the last and second from last point of the rotor in the flow direction have, on their axially facing sides, in each case an annular recess which extends around the rotational axis of the disks and the rotor disks are arranged axially one next to the other, such that an annulus results between the rotor disks, and
the last and second from last rotor disks (3a, 3b) in the flow direction are arranged at the last and second from last point of the rotor (1) in the flow direction and
are welded together in a radially outer region (9') which extends from the annulus (H") radially outward to the outer surface of the disks (3a, 3b), and
in a radial central region (9) which extends from the middle of the rotor disks or from the rotational axis (2) of the last and second from last disks (3a, 3b) in the flow direction radially outward to the annulus (H"), are abutment-joined together.

8. Method according to Claim 6,
**characterized in that**
the abutment-joined last and second from last rotor disks (3a, 3b) in the flow direction are drawn together by means of weld shrinkage.

9. Method according to Claim 6 or 7,
**characterized in that**
before the abutment-joining and welding of the last and second from last rotor disks (3a, 3b)in the flow direction, a coating (11) with a heat-conducting material is arranged in the central region (9) around the rotational axis of the rotor disks (3a, 3b) between said last and second from last rotor disks (3a, 3b) in the flow direction.

## Revendications

1. Rotor (1) d'un compresseur de turbine à gaz pouvant être refroidi, comprenant une pluralité de disques de rotor (3a, 3b, 4, 5) soudés ensemble, chaque disque de rotor (3a, 3b, 4, 5) s'étendant sur au moins trois étages d'aubes, parmi lesquels au moins deux disques de rotor (3a, 3b) sont disposés axialement l'un à côté de l'autre et dans le sens de l'écoulement au niveau du dernier et avant-dernier emplacement du rotor (1),
**caractérisé en ce que**
le dernier disque de rotor (3a) dans le sens de l'écoulement et l'avant-dernier disque de rotor (3b) dans le sens de l'écoulement présentent, au niveau des côtés tournés l'un vers l'autre, un évidement respectif de forme annulaire s'étendant autour de l'axe de rotation des disques, les évidements tournés axialement l'un vers l'autre formant un espace annulaire (H") entre le dernier disque de rotor (3a) et l'avant-dernier disque de rotor (3b), et le dernier disque de rotor (3a) dans le sens de l'écoulement et l'avant-dernier disque de rotor (3b) dans le sens de l'écoulement présentant une région centrale (9) qui comprend l'axe de rotation (2) du rotor (1) et qui s'étend depuis l'axe de rotation (2) radialement vers l'extérieur jusqu'à l'espace annulaire (H"), et le dernier et l'avant-dernier disque de rotor (3a, 3b) présentant chacun une région radialement extérieure (9') qui comprend la surface radialement extérieure du rotor et qui s'étend radialement vers l'intérieur jusqu'à l'espace annulaire (H"), et pour l'évacuation de la chaleur hors de la région centrale (9) des deux derniers disques de rotor (3a, 3b) dans le sens de l'écoulement, les deux derniers disques de rotor (3a, 3b) dans le sens de l'écoulement sont en butée bout-à-bout l'un contre l'autre dans leur région centrale (9) et sont soudés ensemble dans leur région radialement extérieure (9') des disques de rotor (3a, 3b), et
entre la région centrale (9) et la région radialement extérieure (9') des deux derniers disques de rotor (3a, 3b) dans le sens de l'écoulement s'étend un espace annulaire (H").

2. Rotor (1) selon la revendication 1,
**caractérisé en ce que**,
entre les dernier et avant-dernier disques de rotor (3a, 3b) dans le sens de l'écoulement en butée bout-à-bout l'un contre l'autre, une couche (11) avec un matériau thermoconducteur est disposée dans leur région centrale (9).

3. Rotor (1) selon la revendication 2,
**caractérisé en ce que**
la couche (11) est appliquée sur la surface de l'un des dernier et avant-dernier disques de rotor (3a, 3b) dans le sens de l'écoulement en butée bout-à-bout l'un contre l'autre.

4. Rotor (1) selon la revendication 2 ou 3,
**caractérisé en ce que**
l'évidement (7) présente un contour elliptique en section transversale.

5. Rotor (1) selon l'une quelconque des revendications précédentes 1 à 4,
**caractérisé en ce que**
les dernier et avant-dernier disques de rotor (3a, 3b) dans le sens de l'écoulement en butée bout-à-bout l'un contre l'autre sont disposés à un emplacement sur le rotor auquel règne l'une des températures de matériau les plus élevées dans tout le rotor.

6. Rotor (1) selon l'une quelconque des revendications 1 à 5,
**caractérisé en ce que**
le dernier dans le sens de l'écoulement des deux disques de rotor (3a, 3b) en butée bout-à-bout l'un contre l'autre présente au niveau de sa surface extérieure un évidement (7) qui peut être refroidi par un réfrigérant acheminé depuis l'extérieur et qui s'étend sur la périphérie du disque de rotor.

7. Procédé de fabrication d'un rotor (1) d'un compresseur de turbine à gaz, une pluralité de disques de rotor (3a, 3b, 4, 5) étant soudés ensemble et s'étendant respectivement sur au moins trois étages d'aubes du compresseur,
**caractérisé en ce que**
au moins deux disques de rotor (3a, 3b) sont prévus pour le dernier et l'avant-dernier emplacement sur le rotor dans le sens de l'écoulement, qui présentent tous deux, pour les disques de rotor (3a, 3b) prévus dans le sens de l'écoulement au dernier et à l'avant-dernier emplacement du rotor au niveau de leurs côtés tournés axialement l'un vers l'autre, un évidement respectif annulaire s'étendant autour de l'axe de rotation des disques et les disques de rotor sont disposés axialement l'un à côté de l'autre, de telle sorte qu'un espace annulaire soit formé entre les disques de rotor, et
les dernier et avant-dernier disques de rotor (3a, 3b) dans le sens de l'écoulement sont disposés au niveau du dernier et de l'avant-dernier emplacement du rotor (1) dans le sens de l'écoulement et
sont soudés ensemble dans une région radialement extérieure (9') qui s'étend à partir de l'espace annulaire (hie) radialement vers l'extérieur jusqu'à la surface extérieure des disques (3a, 3b), et
sont assemblés en butée bout-à-bout l'un contre l'autre dans une région centrale radiale (9) qui s'étend depuis le centre du disque de rotor ou depuis l'axe de rotation (2) du dernier et de l'avant-dernier disque (3a, 3b) dans le sens de l'écoulement radialement vers l'extérieur jusqu'à l'espace annulaire (H'').

8. Procédé selon la revendication 6,
**caractérisé en ce que**
les dernier et avant-dernier disques de rotor (3a, 3b) dans le sens de l'écoulement, en butée bout à bout l'un contre l'autre, sont contractés par retrait de soudage.

9. Procédé selon la revendication 6 ou 7,
**caractérisé en ce que**,
avant la mise en butée bout-à-bout l'un contre l'autre et le soudage des dernier et avant-dernier disques de rotor (3a, 3b) dans le sens de l'écoulement dans la région centrale (9) autour de l'axe de rotation des disques de rotor (3a, 3b), une couche (11) avec un matériau thermoconducteur est disposée entre les dernier et avant-dernier disques de rotor (3a, 3b) dans le sens de l'écoulement.
